# FASCICULE DE BREVET EUROPEEN

(11) **EP 0 296 995 B1**
(45) Date de publication et mention de la délivrance du brevet: **04.05.1994**
(21) Numéro de dépôt: 88420204.5
(22) Date de dépôt: 16.06.1988
(51) Int. Cl.: C11D 1/645, C11D 3/43

(54) **Compositions adoucissantes concentrées**
Konzentrierte Weichmacher
Concentrated softening compositions

(30) Priorité: 16.06.1987 FR 8708378
(43) Date de publication de la demande: 28.12.1988
(73) Titulaire: COTELLE S.A., F-92401 Courbevoie Cédex (FR); HENKEL ENTRETIEN, 92100 Boulogne-Billancourt (FR)
(72) Inventeur: Charpin, Daniel, F-94100 Saint-Maur (FR); D'Herbomez, Isabelle, F-94100 Saint-Maur (FR); Rozat, Michèle, F-94200 Ivry Sur Seine (FR)
(74) Mandataire: Leboyer, Jean-Jacques

(56) Documents cités:
- EP-A- 0 059 502
- EP-A- 0 060 003
- EP-A- 0 165 138
- EP-A- 0 199 382
- FR-A- 2 295 122
- FR-A- 2 523 606
- GB-A- 1 165 007

## Description

La présente invention concerne des compositions adoucissantes pour tissus, notamment des compositions aqueuses contenant des quantités relativement importantes d'adoucissants du type cationique, destinées à être utilisées dans le cycle de rincage des opérations de blanchissage. Plus particulièrement, l'invention concerne des compositions aqueuses concentrées d'adoucissants cationiques dont la viscosité est ajustable et qui sont limpides et diluables à l'eau, la viscosité des compositions diluées obtenues étant ajustable. Les compositions concentrées ont une viscosité faible, permettant de les verser, et stable dans le temps, et sont susceptibles d'être diluées, notamment par de l'eau du robinet, cette eau étant à température quelconque. Les compositions diluées ainsi obtenues ont une viscosité acceptable pour la ménagère et supérieure à celle de la composition concentrée.

On connaît déjà des compositions concentrées d'adoucissants cationiques, diluables à l'eau.

Le document FR-A-2 451 960 décrit des compositions contenant un agent adoucissant qui est un chlorure de dialkyldiméthylammonium ou un chlorure de dialkylméthyléthoxyammonium en mélange avec un agent non adoucissant qui est un chlorure d'alkyldiméthylbenzylammonium, de l'alcool isopropylique et de l'eau. Ce document précise que les compositions contiennent l'agent non adoucissant à une concentration supérieure à 33 % en poids, et l'agent adoucissant à une concentration inférieure à la concentration de l'agent non adoucissant. Les compositions décrites contiennent de 25 % à 12,5 % de chlorure de dialkyldiméthylammonium ou 12,5 % de chlorure de dialkylméthyléthoxyammonium adoucissant et environ de 33 % à 50 % de chlorure d'alkyldiméthylbenzylammonium non adoucissant. Le but poursuivi selon cette publication est d'obtenir des compositions transparentes.

Cependant, de telles compositions sont chères et d'une efficacité limitée, puisqu'elles contiennent une quantité importante d'agent cationique non adoucissant.

Le document FR-A-2 540 901 décrit des compositions contenant
- de 15 à 50 % de sels de dialkyldiméthylammonium,
- de 10 à 50 % de solvants hydrophiles,
le rapport pondéral entre les solvants et les sels de dialkyldiméthylammonium étant compris entre 0,7 et 2,3.

Ces compositions peuvent contenir éventuellement des aides de solubilisation, qui sont par exemple des agents de surface non ioniques hydrophiles. Les compositions sont destinées à être diluées à l'eau.

Le but visé selon ce document est l'obtention de compositions concentrées d'adoucissant, diluables à l'eau froide ou tiède. Dans les exemples, il est toujours mentionné que de telles compositions contiennent un agent de solubilisation hydrophile non ionique.

Cependant, les compositions concentrées décrites dans ces publications ont pour inconvénient de donner par dilution des compositions très fluides et peu visqueuses.

Le document FR-A-2 523 606 décrit des compositions adoucissantes concentrées pour tissus comprenant 8 à 20 % d'un adoucissant de type imidazolinium et 0,5 à 5 %, d'un composé d'ammonium quaternaire soit classique, soit dicationique. Ces compositions sont présentées comme stables même aux températures basses ou élevées. Elles peuvent être complétées, en option, par des proportions secondaires, à savoir entre 0,5 et 10 %, d'autres ingrédients parmi lesquels figurent des alcanols inférieurs. Les compositions de ce type ne sont pas limpides et ont une viscosité qui croît avec le temps, au cours du stockage.

Le document EP-A-60 003 décrit des compositions adoucissantes concentrées pour tissus comprenant 8 à 22 % d'un adoucissant cationique 0,6 à 3 % d'au moins un sel d'ammonium polyalcoxylé hydrosoluble et 0,2 à 5 % d'un ester d'acide gras d'un polyol. L'objectif visé est l'obtention de compositions stables et dont la viscosité ne varie sensiblement pas, même à température élevée et sur de longues durées de stockage. Les compositions ainsi formées ne sont pas limpides.

Le document EP-A-199 382 décrit des compositions adoucissantes qui, pour ne pas perdre de leur efficacité lorsqu'elles sont mises en présence des détergents anioniques ou non-ioniques que contiennent les produits de lavage, comportent 3 à 35 % d'un mélange de : (a) 10-92 % du produit de réaction d'acides gras supérieurs avec une polyamine sélectionnée, (b) 8-90 % de sels azotés cationiques ayant une seule longue chaîne aliphatique acyclique en C₁₅ - C₂₂, et (c) 0-80 % de sels azotés cationiques ayant au moins deux chaînes de ce type ou une chaîne de ce type et un cycle arylalkyle.

Le document FR-A-2 295 122 décrit des compositions adoucissantes concentrées pour tissus, stables vis-à-vis de la température, ne se gélifiant pas et présentant une action désinfectante. Ces compositions comprennent 30 à 60 % d'un agent adoucissant cationique, 5 à 20 % d'un comprennent 30 à 60 % d'un agent adoucissant cationique, 5 à 20 % d'un désinfectant cationique, 5 à 20 % d'un dispersant non-ionique et 15 à 40 % d'alcanols inférieurs. Il est indiqué expressément que la présence de dispersants non-ioniques est essentielle pour que le produit concentré se disperse bien dans de l'eau froide.

Le document EP-A-40 562 décrit des compositions concentrées d'adoucissants contenant un agent adoucissant cationique et un agent non ionique dans un rapport compris entre 10/1 et 3/2, de l'alcool et de l'eau ; l'objectif est l'obtention de compositions d'adoucissant, concentrées, diluables à l'eau froide ou tiède.

Or, les ménagères qui diluent avec de l'eau du robinet de telles compositions, concentrées pour préparer des compositions diluées à stocker avant emploi, préfèrent obtenir des compositions diluées ayant un aspect visqueux. Mais la température de l'eau du robinet varie. Ainsi, elle peut varier entre +5 et +25°C. On a constaté que lorsque la température de l'eau est de l'ordre de +5°C, la viscosité des compositions diluées est alors trop élevée, et lorsque la ménagère verse la composition diluée dans un bac prévu à cet effet dans une machine automatique à laver le linge, la composition diluée, du fait de sa viscosité importante, et de sa tendance à former des floculats, peut boucher la canalisation d'amenée de la composition adoucissante dans le bac de rinçage. En outre, la dispersion de la composition diluée dans l'eau de rinçage se fait plus difficilement quand la composition concentrée est diluée avec de l'eau froide, par exemple ayant une température de +5°C environ.

L'invention vise à pallier ces inconvénients.

Les problèmes à résoudre sont les suivants :
Obtention d'une composition adoucissante concentrée en agents adoucissants :
- limpide et stable au stockage entre -15 et +40°C,
- diluable à l'eau de ville, même froide,
- contenant une quantité d'alcool la plus faible possible,
- ayant une viscosité faible, permettant de la verser et stable dans le temps, et
- donnant une composition diluée, stable au stockage, et dont la viscosité soit acceptable pour la ménagère et supérieure à celle de la composition concentrée.

Aucun des documents de la technique antérieure n'a décrit ou suggéré ce problème de viscosité des compositions diluées, suffisamment élevée pour être acceptée par l'utilisateur, mais suffisamment faible pour pouvoir s'écouler dans des conduites de machines à laver le linge, ces compositions ayant une structure physique homogène et ne formant pas d'agglomérats pouvant boucher les conduites et étant facilement dispersables dans l'eau de rinçage.

La présente invention fournit des compositions concentrées, limpides, d'adoucissants pour tissus qui peuvent être diluées par de l'eau froide sans former de particules ou agglomérats susceptibles de boucher les conduites de faible diamètre et qui sont stables au stockage, tant à l'état concentré qu'à l'état dilué.

L'invention concerne une composition concentrée d'adoucissant pour textiles, diluable à l'eau, donnant par dilution dans un rapport composition:eau de 1:2 à 1:10 une composition diluée ayant une viscosité supérieure à celle de la composition concentrée, caractérisée en ce qu'elle contient:
a) de 10 à 50% en poids d'au moins un agent adoucissant cationique A, choisi parmi les sels d'ammonium quaternaire ayant au moins deux chaînes alkyle ou alcényle longues en C₈-C₂₂, éventuellement interrompues par un groupe ester, éther ou amide; les sels d'imidazolinium; et les produits de réaction des acides gras avec des polyamines choisies dans le groupe des hydroxyalkylalkylènediamines et des dialkylènetriamines, dans lesquelles les groupes alkyle et alkylène contiennent de 1 à 3 atomes de carbone,
b) de 0,1 à 10% en poids d' au moins un composé cationique B, choisi parmi les sels d'ammonium quaternaire et les sels de polyammonium contenant une seule chaîne alkyle ou alcényle longue en C₈-C₂₂,
c) de 2 à 35% en poids d'au moins un solvant organique C,
d) éventuellement des adjuvants et/ou d'autres additifs classiques, et
e) de l'eau pour le complément,
la teneur en solvant C étant supérieure à 10 % en poids lorsqu'on a simultanément une teneur en composé A comprise entre 10 et 20 % et une teneur en composé B comprise entre 0,1 et 5 %.

Les compositions préférées selon l'invention sont telles qu'elles contiennent de 20 à 50 % de composé adoucissants A, de 0,1 % à 10 % et plus avantageusement encore 0,1 à 3 % de composé B, et de 10 à 30 % en poids de solvant C.

Les agents adoucissants cationiques A des compositions selon l'invention sont décrits notamment dans l'article "Cationic Surfactants in Laundry Detergents and Laundry Aftertreatment Aids" - J.A.O.C.S., Vol 61, n^{o}2 (February 1984), et peuvent être choisis parmi les composés ayant les formules générales suivantes :
dans laquelle R₁ et R₂ peuvent être semblables ou différents et sont choisis parmi les groupes, alkyle ou alcényle en C₈ à C₂₂, éventuellement ramifiés, éventuellement substitués par des groupes éther, ester ou amide, R₃ et R₄ peuvent être semblables ou différents et sont choisis parmi les groupes alkyle en C₁ à C₃, les groupes benzyle, éventuellement substitués, ou les groupes -(CₙH₂ₙO)xH dans lesquels n = 2 ou 3, x = 1 à 5, X⁻ étant un anion de quaternisation. Il peut par exemple être choisi dans le groupe des halogénures, méthylsulfate, éthylsulfate, acétate, phosphate, carbonate, lactate.

Des exemples du composé de formule (I) sont le chlorure de dimyristyldiméthylammonium, le chlorure de distéaryldiméthylammonium, le méthylsulfate de distéaryl-2-hydroxypropylméthylammonium, l'éthylsulfate d'oléylstéaryldiméthylammonium ;
dans laquelle R₅ et R₈ sont semblables ou différents et sont choisis parmi les groupes alkyle et alcényle en C₈ à C₂₂, éventuellement ramifiés, R₆ est choisi parmi les groupes alkyle, substitués ou non, en C₁ à C₄, R₇ est choisi parmi l'hydrogène ou un groupe alkyle, substitué ou non, en C₁ - C₄,
X⁻ est un anion de quaternisation. Il peut par exemple être choisi dans le groupe des halogénures, éthylsulfate, méthylsulfate, acétate, phosphate, carbonate, lactate ;
dans laquelle R₉ et R₁₂ sont semblables ou différents et sont choisis parmi les groupes alkyle ou alcényle en C₈ à C₂₂, éventuellement ramifiés, R₁₀ et R₁₁ sont semblables ou différents et sont choisis parmi les groupes alkyle substitués ou non, en C₁ - C₄,
X⁻ est un anion de quaternisation. Il peut par exemple être choisi dans le groupe des halogénures, méthylsulfate, éthylsulfate, acétate, phosphate, carbonate, lactate.
dans laquelle R₁₃ et R₁₅ sont semblables ou différents et sont choisis parmi les groupes alkyle ou alcényle en C₈ à C₂₂, éventuellement ramifiés, R₁₄ est choisi parmi l'hydrogène, les groupes méthyle, éthyle et le groupe -(CₙH₂ₙO)xH, dans lequel n est égal à 2 ou 3 et x est compris entre 1 et 5,
et X⁻ est un anion de quaternisation choisi dans le groupe des halogénures, méthylsulfate, éthylsulfate, acétate, phosphate, carbonate, lactate, par exemple.

Des exemples de composés de formule (II) sont le méthylsulfate
de 1-méthyl-1-oléylamidoéthyl-2-oléyl-imidazolinium,
1-méthyl-1-palmitoléylamidoéthyl-2-palmitoléyl-imidazolinium,
1-méthyl-1-suif-amidoéthyl-2-suif-imidazolinium,
1-méthyl-1-suif hydrogéné-amidoéthyl-2- suif hydrogénéimidazolinium.

Des exemples de composés de formule (III) sont le méthylsulfate de
1-éthylène-bis (2-stéaryl, 1-méthylimidazolinium),
1-éthylène-bis (2-oléyl-1-méthylimidazolinium),
1-éthylène-bis (2-suif-1-méthylimidazolinium).

Des exemples de composés de formule (IV) sont : le méthylsulfate de méthyl-di(2-suif hydrogéné-amidoéthyl)-hydroxyéthylammonium, de di(2-suif hydrogéné-amidoéthyl)-di-méthylammonium et de méthyl-di(2-palmitylamidoéthyl)-hydroxyéthylammonium.

Les agents B selon l'invention sont en pratique choisis parmi les sels d'ammonium quaternaires et les sels de polyammonium, ces composés contenant une seule chaîne alkyle longue en C₈ - C₂₂.

De préférence, les agents B sont choisis parmi des sels de composés mont ou poly-ammonium quaternaire ou imidazolinium, éventuellement bactéricides ou leur mélange.

Les composés cationiques B selon l'invention peuvent être ainsi choisis parmi les composés ayant les formules générales suivantes :
dans lesquelles R est un groupe aliphatique ou hydroxyalcoxy en C₁ -C₄, éventuellement polyoxyalcoylé,
R₁₆ est choisi parmi les groupes alkyle ou alcényle ayant de 8 à 22 atomes de carbone, de préférence de 8 à 10 atomes de carbone, éventuellement ramifiés, éventuellement substitués par des groupes éther, ester ou amide,
R₁₇ est choisi parmi les groupes alkyle ou alcényle ayant de 1 à 4 atomes de carbone, éventuellement ramifiés,
R₁₈ est choisi parmi les groupes alkyle ou alcényle ayant de 8 à 18 atomes de carbone, de préférence de 12 à 16 atomes de carbone.
R₁₉ et R₂₀ sont choisis parmi l'hydrogène ou un halogène,
Y⁻ est un anion de quaternisation. Il peut par exemple être choisi dans le groupe des halogénures, méthylsulfate, éthylsulfate, acétate, phosphonate, carbonate, lactate.

Des exemples d'agents B de formules (V) ou (VI) sont :
le chlorure de lauryldiméthylbenzylammonium,
le chlorure d'alkyldiméthylbenzylammonium dans lequel le radical alkyle est en C₁₂ - C₁₈, le chlorure de triméthyldodécylbenzylammonium,
le chlorure de méthyl-bis(2-hydroxyéthyl)-oléylammonium.

Les composés cationiques B peuvent aussi être choisis parmi les composés ayant la formule générale suivante :
dans laquelle R₂₁ est un groupe aliphatique en C₈ à C₂₂, éventuellement ramifié, éventuellement insaturé,
R₂₂ est choisi parmi les groupes H; alkyle, hydroxyalkyle, hydroxyalcoxy en C₁ - C₄,
n est un nombre entier de 1 à 6,
m est un nombre entier de 1 à 5,
X⁻ est un anion de quaternisation. Il peut par exemple être choisi dans le groupe des halogénures, méthylsulfate, éthylsulfate, acétate, phosphate, carbonate, lactate.

Des exemples d'agents B de formule (VII) sont :
le diméthosulfate de N-(dérivé de suif)-N,N,N¹,N¹-tétraméthyl-1,3-propanediammonium,
le diméthosulfate de N-(dérivé de suif)-N,N¹,N¹-triméthyl-1,3-propanediammonium,
le diméthosulfate de N-oléyl-N,N,N¹,N¹,N¹-pentaméthyl-1,3-propanediammonium,
le diméthosulfate de N-(dérivé de suif)-N,N,N¹,N¹,N¹-pentaméthyl-1,3-propanediammonium,
le diméthosulfate de N-stéaryl-N,N,N¹,N¹,N¹-pentaméthyl-1,3-propanediammonium,
le diacétate de N-stéaryloxypropyl-N,N¹,N¹-tri(3-hydroxypropyl)-1,3-propanediammonium.

Les agents B préférés selon l'invention sont le chlorure de coco-bis(2-hydroxyéthyl)méthylammonium, par exemple l'ETHOQUAD O/12, contenant 25 % d'isopropanol et fabriqué par AKZO ou le chlorure d'oléyl-bis(2-hydroxyéthyl)méthylammonium, par exemple l'ETHOQUAD 0/12, contenant 25 % d'isopropanol et fabriqué par AKZO.

Les composés B selon l'invention peuvent aussi être choisis parmi les composés ayant les formules générales (II), (III) et (IV), mentionnées ci-dessus, dans lesquelles R₅ et R₈, R₉ et R₁₂, R₁₃ et R₁₅ sont choisis parmi les groupes alkyle ou alcényle en C₆ - C₁₄, éventuellement ramifiés.

Les solvants C selon l'invention peuvent être choisis parmi les solvants hydroxylés ou leurs mélanges, par exemple les alcools, polyols, éthers de polyols, polyéthers de polyols ; les solvants préférés sont l'isopropanol, l'isobutanol, le n-propanol, le méthyl-2-pentanediol-2,4, le 1,2-propylèneglycol et l'éther monométhylique de monopropylèneglycol.

Selon un mode de réalisation préféré de l'invention, l'agent adoucissant est le méthosulfate de 1-oléylamidoéthyl-2-oléylimidazolinium, par exemple en solution dans l'isopropanol ou en solution dans le 1,2-propylèneglycol à 75 % d'adoucissant et 25 % d'alcool.

De tels composés préférés sont mis sur le marché par REWO sous les dénominations commerciales REWOQUAT W 3690 et REWOQUAT W 3690/PG.

Un autre composé préféré est le chlorure de disuif-2-hydroxypropylméthylammonium vendu sous le nom de PRAEPAGEN WKL par HOECHST.

Sans vouloir être lié par une quelconque théorie, on pense que le composant B permet, en combinaison avec le solvant C, de fluidifier et de rendre limpide la composition ; en outre l'apport de composant B permet de réduire la teneur en solvant C, mais dans une certaine mesure seulement, car une trop grande proportion de composant B exercerait un effet non souhaité d'abaissement de la viscosité de la composition diluée.

Pour la préparation des compositions selon l'invention, il convient simplement :
- dans le cas d'ingrédients liquides à température ambiante, de mélanger ceux-ci à froid dans un ordre quelconque,
- dans le cas où l'un des ingrédients n'est pas liquide à la température ambiante, de chauffer cet ingrédient pour le faire fondre et d'ajouter à la masse fondue obtenue les autres ingrédients, en respectant les précautions d'usage, et en ajoutant de préférence en premier le solvant C et en dernier l'eau.

L'invention permet de réaliser les objectifs évoqués plus haut.

Les compositions diluées, visqueuses et stables, que la présente invention permet d'obtenir peuvent être préparées par dilution avec de l'eau de ville, même froide, des compositions concentrées susdites ; le rapport de dilution est de préférence de 1:2 à 1:10, avantageusement de 1:4 pour une composition concentrée à environ 20 % de matière active cationique assouplissante A.

Les compositions selon l'invention, utilisées en des quantités appropriées dans le dernier cycle de rinçage suivant le lavage de charges de linge en machine à laver domestique procurent un assouplissement tout-à-fait convenable au linge.

L'invention est décrite plus en détail dans les exemples ci-après, qui ne la limitent aucunement. Dans ces exemples, tous les pourcentages sont donnés en poids sur le poids de la composition totale. Les pourcentages indiqués se réfèrent à la matière active, sans tenir compte des solvants présents habituellement dans les produits commerciaux les contenant.

### Exemple comparatif

On réalise la composition suivante :

| | |
|---|---|
| DSIM-MS(*) | 20 % |
| LDMBAC (**) | 0 % |
| Isopropanol | 14 % |
| Parfum | 1 % |
| Eau | q.s.p. 100 % |
| On obtient un gel instable. | |

| | |
|---|---|
| (*) DSIM-MS : méthylsulfate de 1-suif-amidoéthyl-2-suif-imidazolinium. | |
| (**) LDMBAC : chlorure de lauryldiméthylbenzylammonium. | |

### Exemple 1

On réalise par mélange la composition suivante :

| | |
|---|---|
| Agent A : DSHPMAC (*) | 18,35 % |
| Agent B : ODHMAC (**) | 1,65 % |
| Solvant C : lsopropanol | 15 % |
| Parfum | 0,77 % |
| Colorant (solution à 1 %) | 0,6 % |
| Eau | q.s.p. 100 % |

| | |
|---|---|
| (*) chlorure de di-suif-2-hydroxypropylméthylammonium commercialisé sous la dénomination PRAEPAGEN WKL par la Société HOECHST. | |
| (**) chlorure d'oléyl-bis(2-hydroxyéthyl)-méthylammonium, commercialisé sous la dénomination ETHOQUAD 0/12 par la Société AKZO. | |

La composition obtenue est fluide et limpide. Sa viscosité (mesurée au viscosimètre Brookfield, mobile 1, à 6 tours/minute) est de 35 mPa.s. Après addition à cette composition de trois fois son volume d'eau du robinet, on obtient une composition diluée dont la viscosité (mesurée dans les mêmes conditions) est de 210 mPa.s après 1 semaine et de 480 mPa.s après 2 mois.

La composition concentrée est stable à la température ambiante et à 40°C pendant plus d'un an. A-15°C la composition concentrée prend la consistance d'un gel, mais qui est assez fluide et qui disparaît pour redonner une composition complétement fluide après retour à la température ambiante.

### Exemple 2

On prépare par mélange la composition suivante :

| | |
|---|---|
| DSHPMAC | 20 % |
| ODHMAC | 2,04 % |
| Isopropanol | 7,10 % |
| Dipropylèneglycol | 18 % |
| Parfum | 0,97 % |
| Colorant (solution à 1%) | 0,6 % |
| Eau | q.s.p. 100 % |

La composition ainsi obtenue est fluide et limpide. Elle est stable et présente une viscosité (mesurée au viscosimètre Brookfield, mobile 2, à 12 tours/minute) de 50 mPa.s après 1 jour et la même encore après 1 mois.

Après addition à cette composition de trois fois son volume d'eau du robinet, on obtient une composition diluée, stable, dont la viscosité (mesurée au viscosimètre Brookfield, mobile 1, à 6 tours/minute) est de 203 mPa.s après 1 jour et de 486 mPa.s après 1 mois.

### Exemple 3

On prépare par mélange la composition suivante :

| | |
|---|---|
| DSHPMAC | 20 % |
| ODHNAC | 2,04 % |
| lsopropanol | 7,10 % |
| Ether monométhylique de monopropylèneglycol | 14 % |
| Parfum | 0,97 % |
| Colorant (solution à 1%) | 0,6 % |
| Eau | q.s.p. 100 % |

La composition obtenue est fluide et limpide. Elle est stable et présente une viscosité (mesurée au viscosimètre Brookfield mobile 2, à 12 tours/minute) de 40 mPa.s après 1 jour et de 30 mPa.s après 1 mois. Après addition à cette composition de trois fois son volume d'eau du robinet, on obtient une composition diluée stable, dont la viscosité (mesurée au viscosimètre Brookfield, mobile 1, à 6 tours/minute) est de 549 mPa.s après 1 jour et de 900 mPa.s après 1 mois.

### Exemple 4

On prépare par mélange la composition suivante :

| | |
|---|---|
| DOIMMS (*) | 50 % |
| ODHMAC | 10 % |
| Isopropanol | 3,34 % |
| Parfum | 0,97 % |
| Colorant (solution à 1%) | 0,8 % |
| Eau | q.s.p. 100 % |

| | |
|---|---|
| (*) méthosulfate de 1-méthyl-1-oléylamidoéthyl-2-oléylimidazolinium commercialisé sous la dénomination REWOQUAT W-3690 par la Société REWO. | |

La composition obtenue est fluide et limpide. Sa viscosité (mesurée au viscosimètre Brookfield, mobile 2, à 12 tours/minute) est de 30 mPa.s après 4 jours. Après addition à cette solution de neuf fois son volume d'eau du robinet, on obtient une composition diluée dont la viscosité (mesurée au viscosimètre Brookfield, mobile 1, à 6 tours/minute) est de 132 mPa.s après 4 jours.

### Exemple 5

On étudie l'influence de la température de l'eau de dilution d'une composition concentrée, sur la viscosité de la composition diluée.

On mélange les composés suivants :

| | |
|---|---|
| DOIMMS | 20 % |
| ODHMAC | 2 % |
| lsopropanol | 20 % |
| Parfum | 1 % |
| Eau | q.s.p. 100 % |

On dilue cette composition concentrée avec trois fois son volume d'eau. On mesure les viscosités avec un viscosimètre Brookfield, mobile 1, à 6 tours/minute.

En fonction de la température de l'eau de dilution, on obtient des compositions diluées dont les viscosités sont données dans le tableau 1.

**Tableau 1**

| Température de l'eau de dilution (°C) | Viscosité de la composition diluée (mPa.s) |
|---|---|
| 10 | 180-200 |
| 20 | 75-100 |
| 30 | 25-30 |
| 40 | 15-20 |

On voit donc que les compositions selon l'invention ont une viscosité supérieure à 100 mPa.s pour des températures d'eau de dilution inférieures à 20°C. Or, une viscosité supérieure à 100 mPa.s, de préférence 100-200 mPa.s, est une viscosité qui est perçue par la ménagère comme l'indice d'un produit efficace.

### Exemple 6

On étudie l'influence du rapport en poids de la quantité d'agent adoucissant A à la quantité de composé cationique non adoucissant B. On réalise les compositions suivantes :
(A) DOIMMS
(B) ODHMAC
(C) Isopropanol

| | |
|---|---|
| Parfum | 1 % |
| Eau | q.s.p. 100 % |

On fait varier les quantités d'agent A, d'agent B et d'isopropanol, la quantité de parfum étant toujours égale à 1 % en poids de la composition.

On dilue à l'eau à 20°C ces compositions pour obtenir des compositions diluées contenant 5 % en poids d'agent adoucissant A. On mesure les viscosités des compositions diluées ainsi obtenues, au viscosimètre Brookfield, mobile 1, vitesse 6 tours/minute. On obtient les résultats suivants (cf. tableau 2) :

**Tableau 2**

| Exemple | 3a | 3b | 3c | 3d | 3e | 3f | 3g |
|---|---|---|---|---|---|---|---|
| % A | 15 | 15 | 20 | 20 | 30 | 30 | 40 |
| % B | 17 | 0,1 | 22 | 2 | 32 | 0,1 | 0,1 |
| %C | 5 | 20 | 6,7 | 17 | 10 | 15 | 20 |
| Rapport A/B | 0,88 | 150 | 0,90 | 10 | 0,93 | 300 | 400 |
| (*) mPa.S | 0 | 160 | 0 | 100 | 0 | 130 | 140 |

| | | | | | | | |
|---|---|---|---|---|---|---|---|
| (*) Viscosité de la composition diluée | | | | | | | |

On voit donc que lorsque le pourcentage en poids de composé non adoucissant B est supérieur au pourcentage en poids de composé adoucissant A, la viscosité de la composition diluée à 5 % de composé adoucissant est faible. Au contraire, lorsqu'on a ajouté très peu d'agent non adoucissant B, par exemple de 100 à 400 fois moins pour la quantité d'agent adoucissant A, les viscosités des compositions diluées contenant 5 % en poids d'adoucissant A sont comprises entre 100 et 160 mPa.s.

### Exemple 7

On étudie, à concentrations égales, l'influence d'un agent non adoucissant cationique dans une composition aqueuse d'agent adoucissant, comparée à l'influence d'un agent non ionique.
a) On réalise la composition concentrée suivante :
   16 % de méthylsulfate de N-méthyl,N,N,di(bêta-C₁₄-C₁₈ acyloxyéthyl) N-bêta-hydroxyéthylammonium commercialisé sous la dénomination STEPANTEX Q 185 par la société STEPAN EUROPE,
   11 % d'alcool isopropylique,
   4 % d'un mélange d'agent de surface non ionique et d'émulsifiant également non ionique,
   1 % de parfum,
   q.s.p. 100 % d'eau.
   La composition obtenue a une viscosité lui permettant d'être versée. Cette composition est diluée avec trois fois son volume d'eau, l'eau étant à 10°C ou 20°C. On obtient alors une composition diluée qui forme des grumeaux et dont la viscosité est très élevée :
   > 1000 mPa.s (mesurée au viscosimètre Brookfield, mobile n^{o} 1, 6 tours/minute).
b) On réalise la composition concentrée suivante :
   16 % de DOIMMS,
   4 % d'ODHMAC,
   11 % d'isopropanol, 1 % de parfum,
   q.s.p. 100 % d'eau. On dilue cette composition avec trois fois son volume d'eau, la température de l'eau de dilution étant de 10°C. La viscosité de la composition diluée est de 10 mPa.s (mesurée de la même manière que pour l'exemple 4a).

On voit donc que la fonction technique de l'agent cationique non adoucissant est différente de la fonction technique de l'agent non ionique. Selon la quantité d'agent cationique non adoucissant dans la composition concentrée, on peut régler la viscosité de la composition diluée à une valeur acceptable pour la ménagère. (comprise de préférence entre 50 et 900 mPa.s).

En effet les exemples 3b et 4b montrent que, pour une composition contenant environ 15 % d'agent adoucissant A et 0,1 % d'agent non adoucissant B, la viscosité de la composition diluée est de 160 mPa.s, alors que pour une composition contenant 4 % d'agent non adoucissant B, la viscosité de la composition diluée est de 10 mPa.s.

En outre, lorsqu'on disperse dans de l'eau froide les compositions diluées 4a et 4b obtenues à partir des compositions concentrées, on voit que la composition diluée 4a se disperse très difficilement et qu'il faut agiter à la main pendant quelques dizaines de secondes pour obtenir une bonne dispersion dans l'eau. Au contraire, la composition diluée 4b se disperse très facilement dans de l'eau à 10°C (en moins de 5 secondes).

### Exemple 8

On prépare la composition suivante :
20 % de DSHPM-AC,
2 % de ODHMAC,
13 % de 1,2-propylèneglycol,
11 % d'isopropanol
1 % de parfum,
q.s.p. 100 % d'eau.
On dilue cette composition avec trois fois son volume d'eau. La température de l'eau de dilution est de 10°C.
On obtient une composition diluée, stable, dont la viscosité, mesurée de la même manière que dans les exemples précédents, est de 260 mPa.s.

## Revendications (Revendications pour l'(les) Etat(s) contractant(s) suivant(s): AT, BE, CH, DE, FR, GB, GR, IT, LI, LU, NL, SE)

1. Composition concentrée d'adoucissant pour textiles, diluable à l'eau, donnant par dilution dans un rapport composition: eau de 1:2 à 1:10 une composition diluée ayant une viscosité supérieure à celle de la composition concentrée, caractérisée en ce qu'elle comprend une combinaison de :
a) 10 à 50% en poids d'au moins un agent adoucissant cationique A, choisi parmi les sels d'ammonium quaternaire ayant au moins deux chaînes alkyle ou alcényle longues en C₈-C₂₂, éventuellement interrompues par un groupe ester, éther ou amide; les sels d'imidazolinium; et les produits de réaction des acides gras avec des polyamines choisies dans le groupe des hydroxyalkylalkylènediamines et des dialkylènetriamines, dans lesquelles les groupes alkyle et alkylène contiennent de 1 à 3 atomes de carbone,
(b) 0,1 à 10% en poids d' au moins un composé cationique B, choisi parmi les sels d'ammonium quaternaire et les sels de polyammonium contenant une seule chaîne alkyle ou alcényle longue en C₈-C₂₂,
c) 2 à 35% en poids d'au moins un solvant organique C,
d) éventuellement des adjuvants et/ou autres additifs classiques, et
e) de l'eau pour le complément,
la teneur en solvant C étant supérieure à 10 % en poids lorsqu'on a simultanément une teneur en composé A comprise entre 10 et 20 % et une teneur en composé B comprise entre 0,1 et 5 %, ladite composition ne contenant pas d'agents non ioniques.

2. Composition selon la revendication 1, caractérisée en ce qu'elle contient de 0,1 à 3% en poids de composé B.

3. Composition selon l'une quelconque des revendications 1 et 2, caractérisée en ce qu'elle contient de 10 à 30 % en poids de composé C.

4. Composition selon l'une quelconque des revendications 1 à 3, caractérisée en ce que les agents adoucissants A sont choisis parmi les composés ayant les formules générales suivantes : dans laquelle R₁ et R₂ peuvent être semblables ou différents et sont choisis parmi les groupes alkyle ou alcényle en C₈ à C₂₂, éventuellement ramifiés, éventuellement substitués par des groupes éther, ester ou amide,
R₃ et R₄ peuvent être semblables ou différents et sont choisis parmi les groupes alkyle en C₁ à C₃, les groupes benzyle, éventuellement substitués, ou les groupes -(CₙH₂ₙO)ₓ H dans lesquels n = 2 ou 3, x = 1 à 5, X⁻ étant un anion de quaternisation ; dans laquelle R₅ et R₈ sont semblables ou différents et sont choisis parmi les groupes alkyle et alcényle en C₈ à C₂₂, éventuellement ramifiés, R₆ est choisi parmi les groupes alkyle, substitués ou non, en C₁ à C₄,
R₇ est choisi parmi l'hydrogène ou les groupes alkyle, substitués ou non, en C₁-C₄,
X⁻ est un anion ayant la même signification que dans la formule (I), dans laquelle R₉ et R₁₂ sont semblables ou différents et sont choisis parmi les groupes alkyle ou alcényle en C₈ à C₂₂, éventuellement ramifiés, R₁₀ et R₁₁ sont semblables ou différents et sont choisis parmi les groupes alkyle substitues ou non, en C₁-C₄,
X⁻ est un anion ayant la même signification que dans la formule (I), dans laquelle R₁₃ et R₁₅ sont semblables ou différents et sont choisis dans le groupe formé par les radicaux alkyle ou alcényle en C₈ à C₂₂, éventuellement ramifiés,
R₁₄ est choisi dans le groupe formé par H, les radicaux méthyle, éthyle et -(CₙH₂ₙO)ₓ H, dans lequel n est égal à 2 ou 3 et x est compris entre 1 et 5,
et X⁻ est un anion ayant la même signification que dans la formule (I).

5. Composition selon l'une quelconque des revendications 1 à 4, caractérisée en ce que l'agent adoucissant A est le méthosulfate de 1- méthyl-1-oléylamidoéthyl-2-oléylimidazolinium.

6. Composition selon l'une quelconque des revendications 1 à 4, caractérisée en ce que l'agent adoucissant A est le chlorure de di-suif-2-hydroxypropylméthylammonium.

7. Composition selon l'une quelconque des revendications 1 à 4, caractérisée en ce que l'agent adoucissant A est le méthosulfate de méthyl-bis(suif-amidoéthyl)-2-hydroxyéthylammonium.

8. Composition selon l'une quelconque des revendications 1 à 7, caractérisée en ce que l'agent B est choisi parmi les composés de formules générales suivantes : dans lesquelles R est un radical alphatique ou hydroxyalcoxy en C₁ -C₄, éventuellement polyoxyalcoylé,
R₁₆ est choisi parmi les groupes alkyle ou alcényle ayant de 8 à 22 atomes de carbone, de préférence de 8 à 10 atomes de carbone, éventuellement ramifiés, éventuellement substitués par des groupes éther, ester ou amide,
R₁₇ est choisi parmi les groupes alkyle ou alcényle ayant de 1 à 4 atomes de carbone, éventuellement ramifiés,
R₁₈ est choisi parmi les groupe alkyle ou alcényle ayant de 8 à 18 atomes de carbone, de préférence de 12 à 16 atomes de carbone,
R₁₉ et R₂₀ sont choisis parmi l'hydrogène ou un halogène,
Y⁻ est un anion ayant la même signification que X⁻ dans la formule (I), dans laquelle R₂₁ est un radical aliphatique en C₈ à C₂₂, éventuellement ramifié, éventuellement insaturé,
R₂₂ est choisi parmi les groupes H, alkyle, hydroxyalkyle, hydroxyalcoxy en C₁-C₄,
n est un nombre entier de 1 à 6,
m est un nombre entier de 1 à 5,
X⁻ est un anion ayant la même signification que dans la formule (I).

9. Composition selon l'une quelconque des revendications 1 à 8, caractérisée en ce que l'agent B est le chlorure de lauryldiméthylbenzylammonium.

10. Composition selon l'une quelconque des revendications 1 à 8, caractérisée en ce que l'agent B est le chlorure de coco-bis(2-hydroxyéthyl)méthylammonium.

11. Composition selon l'une quelconque des revendications 1 à 8, caractérisée en ce que l'agent B est le chlorure d'oléyl-bis(2-hydroxyéthyl)méthylammonium.

12. Composition selon l'une quelconque des revendications 1 à 11 , caractérisée en ce que le solvant C est choisi parmi les solvants hydroxylés ou leurs mélanges, et notamment parmi les alcools, polyols, éthers de polyols et polyéthers de polyols.

13. Composition selon l'une quelconque des revendications 1 à 12, caractérisée en ce que le solvant est choisi parmi l'isopropanol, l'isobutanol, le n-propanol, le méthyl-2-pentanediol-2,4, le 1,2-propyléneglycol et l'éther monométhylique de monopropylèneglycol.

## Revendications (Revendications pour l'(les) Etat(s) contractant(s) suivant(s): ES)

1. Procédé pour la production d'une composition concentrée d'adoucissant pour textiles, diluable à l'eau, donnant par dilution dans un rapport composition: eau de 1:2 à 1:10 une composition diluée ayant une viscosité supérieure à celle de la composition concentrée, caractérisée en ce qu'il comprend la préparation d'une combinaison de :
a) 10 à 50% en poids d'au moins un agent adoucissant cationique A, choisi parmi les sels d'ammonium quaternaire ayant au moins deux chaînes alkyle ou alcényle longues en C₈-C₂₂, éventuellement interrompues par un groupe ester, éther ou amide; les sels d'imidazolinium; et les produits de réaction des acides gras avec des polyamines choisies dans le groupe des hydroxyalkylalkylènediamines et des dialkylènetriamines, dans lesquelles les groupes alkyle et alkylène contiennent de 1 à 3 atomes de carbone,
b) 0,1 à 10% en poids d' au moins un composé cationique B, choisi parmi les sels d'ammonium quaternaire et les sels de polyammonium contenant une seule chaîne alkyle ou alcényle longue en C₈-C₂₂,
c) 2 à 35% en poids d'au moins un solvant organique C,
d) éventuellement des adjuvants et/ou autres additifs classiques, et
e) de l'eau pour le complément,
la teneur en solvant C étant supérieure à 10 % en poids lorsqu'on a simultanément une teneur en composé A comprise entre 10 et 20 % et une teneur en composé B comprise entre 0,1 et 5 %, ladite composition ne contenant pas d'agents non ioniques.

2. Procédé selon la revendication 1, caractérisé en ce que la composition contient de 0,1 à 3 % en poids de composé B.

3. Procédé selon l'une quelconque des revendications 1 et 2, caractérisé en ce que la composition contient de 10 a 30 % en poids de composé C.

4. Procédé selon l'une quelconque des revendications 1 à 3, caractérisé en ce que les agents adoucissants A sont choisis parmi les composés ayant les formules générales suivantes : dans laquelle R₁ et R₂ peuvent être semblables ou différents et sont choisis parmi les groupes alkyle ou alcényle en C₈ à C₂₂, éventuellement ramifiés, éventuellement substitués par des groupes éther, ester ou amide,
R₃ et R₄ peuvent être semblables ou différents et sont choisis parmi les groupes alkyle en C₁ à C₃, les groupes benzyle, éventuellement substitués, ou les groupes -(CₙH₂ₙO)ₓ H dans lesquels n = 2 ou 3, x = 1 à 5, X⁻ étant un anion de quaternisation ; dans laquelle R₅ et R₈ sont semblables ou différents et sont choisis parmi les groupes alkyle et alcényle en C₈ à C₂₂, éventuellement ramifiés,
R₆ est choisi parmi les groupes alkyle, substitués ou non, en C₁ à C₄,
R₇ est choisi parmi l'hydrogène ou les groupes alkyle, substitués ou non, en C₁-C₄,
X⁻ est un anion ayant la même signification que dans la formule (I), dans laquelle R₉ et R₁₂ sont semblables ou différents et sont choisis parmi les groupes alkyle ou alcényle en C₈ à C₂₂, éventuellement ramifiés,
R₁₀ et R₁₁ sont semblables ou différents et sont choisis parmi les groupes alkyle substitués ou non, en C₁-C₄,
X⁻ est un anion ayant la même signification que dans la formule (I), dans laquelle R₁₃ et R₁₅ sont semblables ou différents et sont choisis dans le groupe formé par les radicaux alkyle ou alcényle en C₈ à C₂₂, éventuellement ramifiés,
R₁₄ est choisi dans le groupe formé par H, les radicaux méthyle, éthyle et -(CₙH₂ₙO)ₓ H, dans lequel n est égal à 2 ou 3 et x est compris entre 1 et 5,
et X⁻ est un anion ayant la même signification que dans la formule (I).

5. Procédé selon l'une quelconque des revendications 1 à 4, caractérisé en ce que l'agent adoucissant A est le méthosulfate de 1⁻méthyl-1-oléylamidoéthyl-2-oléylimidazolinium.

6. Procédé selon l'une quelconque des revendications 1 à 4, caractérisé en ce que l'agent adoucissant A est le chlorure de di-suif-2-hydroxypropylméthylammonium.

7. Procédé selon l'une quelconque des revendications 1 à 4, caractérisé en ce que l'agent adoucissant A est le méthosulfate de méthyl-bis(suif-amidoéthyl)-2-hydroxyéthylammonium.

8. Procédé selon l'une quelconque des revendications 1 à 7, caractérisé en ce que l'agent B est choisi parmi les composés de formules générales suivantes : dans lesquelles R est un radical alphatique ou hydroxyalcoxy en C₁-C₄, éventuellement polyoxyalcoylé,
R₁₆ est choisi parmi les groupes alkyle ou alcényle ayant de 8 à 22 atomes de carbone, de préférence de 8 à 10 atomes de carbone, éventuellement ramifiés, éventuellement substitués par des groupes éther, ester ou amide,
R₁₇ est choisi parmi les groupes alkyle ou alcényle ayant de 1 à 4 atomes de carbone, éventuellement ramifiés,
R₁₈ est choisi parmi les groupe alkyle ou alcényle ayant de 8 à 18 atomes de carbone, de préférence de 12 à 16 atomes de carbone,
R₁₉ et R₂₀ sont choisis parmi l'hydrogène ou un halogène,
Y⁻ est un anion ayant la même signification que X⁻ dans la formule (I), dans laquelle R₂₁ est un radical aliphatique en C₈ à C₂₂, éventuellement ramifié, éventuellement insaturé,
R₂₂ est choisi parmi les groupes H, alkyle, hydroxyalkyle, hydroxyalcoxy en C₁-C₄,
n est un nombre entier de 1 à 6,
m est un nombre entier de 1 à 5,
X⁻ est un anion ayant la même signification que dans la formule (I).

9. Procédé selon l'une quelconque des revendications 1 à 8, caractérisé en ce que l'agent B est le chlorure de lauryldiméthylbenzylammonium.

10. Procédé selon l'une quelconque des revendications 1 à 8, caractérisé en ce que l'agent B est le chlorure de coco-bis(2-hydroxyéthyl)méthylammonium.

11. Procédé selon l'une quelconque des revendications 1 à 8, caractérisé en ce que l'agent B est le chlorure d'oléyl-bis(2-hydroxyéthyl)méthylammonium.

12. Procédé selon l'une quelconque des revendications 1 à 11 , caractérisé en ce que le solvant C est choisi parmi les solvants hydroxylés ou leurs mélanges, et notamment parmi les alcools, polyols, éthers de polyols et polyéthers de polyols.

13. Procédé selon l'une quelconque des revendications 1 à 12, caractérisé en ce que le solvant est choisi parmi l'isopropanol, l'isobutanol, le n-propanol le méthyl-2-pentanediol-2,4, le 1,2-propyléneglycol et l'éther monométhylique de monopropylèneglycol.

## Claims (Claims for the following Contracting State(s): AT, BE, CH, DE, FR, GB, GR, IT, LI, LU, NL, SE)

1. A water-dilutable concentrated softening composition for textiles, giving on dilution in a composition/water ratio of 1:2 to 1:10 a diluted composition having a viscosity higher than that of the concentrated composition, characterized in that it comprises a combination of:
a) 10 to 50% by weight of at least one cationic softening agent A, selected from quaternary ammonium salts having at least two long C₈-C₂₂ alkyl or alkenyl chains, optionally interrupted by an ester, ether or amide group; imidazolinium salts; and the reaction products of the fatty acids with polyamines selected from the group of hydroxyalkyl alkylene diamines and dialkylene triamines, wherein the alkyl and alkylene groups contain from 1 to 3 carbon atoms,
b) 0.1 to 10% by weight of at least one cationic compound B, selected from quaternary ammonium salts and polyammonium salts containing a single long C₈-C₂₂ alkyl or alkenyl chain,
c) 2 to 35% by weight of at least one organic solvent C,
d) optionally conventional adjuvants and/or other additives, and
e) water to make up the composition,
the content of solvent C being higher than 10% by weight when there is simultaneously a content of compound A of between 10 and 20% and a content of compound B of between 0.1 and 5%, said composition not containing non-ionic agents.

2. A composition according to Claim 1, characterized in that it contains from 0.1 to 3% by weight of compound B.

3. A composition according to any one of Claims 1 and 2, characterized in that it contains from 10 to 30% by weight of compound C.

4. A composition according to any one of Claims 1 to 3, characterized in that the softening agents A are selected from compounds having the following general formula: wherein:
R₁ and R₂ are identical or different and are selected from optionally branched C₈-C₂₂ alkyl or alkenyl groups, optionally substituted by ether, ester or amide groups,
R₃ and R₄ are identical or different and are selected from C₁ to C₃ alkyl groups, optionally substituted benzyl groups, or the groups -(CₙH₂ₙO)ₓ H wherein n = 2 or 3, x = 1 to 5, X⁻ being a quaternisation anion; wherein:
R₅ and R₈ are identical or different and are selected from optionally branched C₈ to C₂₂ alkyl and alkenyl groups, R₆ is selected from substituted or unsubstituted C₁ to C₄ alkyl groups, R₇ is selected from hydrogen or substituted or non-substituted C₁ - C₄ alkyl groups,
X⁻ is an anion having the same meaning as in Formula (I) wherein:
R₉ and R₁₂ are identical or different and are selected from optionally branched C₈ to C₂₂ alkyl or alkenyl groups, R₁₀ and R₁₁ are identical or different and are selected from substituted or unsubstituted C₁ - C₄ alkyl groups,
X⁻ is an anion having the same meaning as in formula (I), wherein:
R₁₃ and R₁₅ are identical or different and are selected from the group formed by optionally branched C₈ to C₂₂ alkyl or alkenyl radicals,
R₁₄ is selected from the group formed by H, the methyl, ethyl and -(CₙH₂ₙO)ₓ H radicals, where n is equal to 2 or 3 and x is between 1 and 5,
X⁻ is an anion having the same meaning as in formula (I).

5. A composition according to any one of Claims 1 to 4, characterized in that the softening agent A is 1-methyl-1-oleylamidoethyl-2-oleyl imidazolinium methosulphate.

6. A composition according to any one of Claims 1 to 4, characterized in that the softening agent A is di-tallow 2-hydroxypropylmethyl ammonium chloride.

7. A composition according to one of Claims 1 to 4, characterized in that the softening agent A is methyl-bis(tallow-amidoethyl)-2-hydroxyethyl ammonium methosulphate.

8. A composition according to any one of Claims 1 to 7, characterized in that the agent B is selected from compounds having the following general formulae: wherein:
R is an optionally polyoxyalkylated C₁-C₄ aliphatic or hydroxyalkoxy radical,
R₁₆ is selected from optionally branched alkyl or alkenyl groups having 8 to 22 carbon atoms, preferably 8 to 10 carbon atoms, optionally substituted by ether, ester or amide groups,
R₁₇ is selected from optionally branched alkyl or alkenyl groups having from 1 to 4 carbon atoms,
R₁₈ is selected from alkyl or alkenyl groups having 8 to 18 carbon atoms, preferably 12 to 16 carbon atoms,
R₁₉ and R₂₀ are selected from hydrogen or a halogen, Y⁻ is an anion having the same meaning as X⁻ in formula (I), wherein:
R₂₁ is an optionally branched, optionally unsaturated C₈ to C₂₂ aliphatic radical,
R₂₂ is selected from the groups H, alkyl, hydroxyalkyl and C₁-C₄ hydroxyalkoxy,
n is a number from 1 to 6,
m is a number from 1 to 5,
X⁻ is an anion having the same meaning as in formula (I).

9. A composition according to any one of Claims 1 to 8, characterized in that the agent B is lauryl dimethylbenzyl ammonium chloride.

10. A composition according to any one of Claims 1 to 8, characterized in that the agent B is coco bis(2-hydroxyethyl)methyl ammonium chloride.

11. A composition according to any one of Claims 1 to 8, characterized in that the agent B is oleyl bis(2-hydroxyethyl)methyl ammonium chloride.

12. A composition according to any one of Claims 1 to 11, characterized in that the solvent C is selected from hydroxylated solvents or mixtures thereof, and more particularly from alcohols, polyols, ethers of polyols and polyethers of polyols.

13. A composition according to one of Claims 1 to 12, characterized in that the solvent is selected from isopropanol, isobutanol, n-propanol, 2-methyl-2,4-pentanediol, 1,2-propylene glycol and monopropylene glycol monomethyl ether.

## Claims (Claims for the following Contracting State(s): ES)

1. A process for the preparation of a water dilutable concentrated softening composition for textiles, giving on dilution in a composition/water ratio of 1:2 to 1:10 a diluted composition having a viscosity higher than that of the concentrated composition, characterized in that it comprises a combination of:
a) 10 to 50% by weight of at least one cationic softening agent A, selected from quaternary ammonium salts having at least two long C₈-C₂₂ alkyl or alkenyl chains, optionally interrupted by an ester, ether or amide group; imidazolinium salts; and the reaction products of the fatty acids with polyamines selected from the group of hydroxyalkyl alkylene diamines and dialkylene triamines, wherein the alkyl and alkylene groups contain from 1 to 3 carbon atoms,
b) 0.1 to 10% by weight of at least one cationic compound B, selected from quaternary ammonium salts and polyammonium salts containing a single long C₈-C₂₂ alkyl or alkenyl chain,
c) 2 to 35% by weight of at least one organic solvent C,
d) optionally conventional adjuvants and/or other additives, and
e) water to make up the composition,
the content of solvent C being higher than 10% by weight when there is simultaneously a content of compound A of between 10 and 20% and a content of compound B of between 0.1 and 5%, said composition not containing non-ionic agents.

2. A process according to Claim 1, characterized in that the composition contains from 0.1 to 3% by weight of compound B.

3. A process according to any one of Claims 1 and 2, characterized in that the composition contains from 10 to 30% by weight of compound C.

4. A process according to any one of Claims 1 to 3, characterized in that the softening agents A are selected from compounds having the following general formula: wherein:
R₁ and R₂ are identical or different and are selected from optionally branched C₈-C₂₂ alkyl or alkenyl groups, optionally substituted by ether, ester or amide groups,
R₃ and R₄ are identical or different and are selected from C₁ to C₃ alkyl groups, optionally substituted benzyl groups, or the groups -(CₙH₂ₙO)ₓ H wherein n = 2 or 3, x = 1 to 5, X⁻ being a quaternisation anion; wherein:
R₅ and R₈ are identical or different and are selected from optionally branched C₈ to C₂₂ alkyl and alkenyl groups, R₆ is selected from substituted or unsubstituted C₁ to C₄ alkyl groups, R₇ is selected from hydrogen or substituted or non-substituted C₁ - C₄ alkyl groups,
X⁻ is an anion having the same meaning as in Formula (I) wherein:
R₉ and R₁₂ are identical or different and are selected from optionally branched C₈ to C₂₂ alkyl or alkenyl groups, R₁₀ and R₁₁ are identical or different and are selected from substituted or unsubstituted C₁ - C₄ alkyl groups,
X⁻ is an anion having the same meaning as in formula (I), wherein:
R₁₃ and R₁₅ are identical or different and are selected from the group formed by optionally branched C₈ to C₂₂ alkyl or alkenyl radicals,
R₁₄ is selected from the group formed by H, the methyl, ethyl and -(CₙH₂ₙO)ₓ H radicals, where n is equal to 2 or 3 and x is between 1 and 5,
X⁻ is an anion having the same meaning as in formula (I).

5. A process according to any one of Claims 1 to 4, characterized in that the softening agent A is 1-methyl-1-oleylamidoethyl-2-oleyl imidazolinium methosulphate.

6. A process according to any one of Claims 1 to 4, characterized in that the softening agent A is di-tallow 2-hydroxypropylmethyl ammonium chloride.

7. A process according to one of Claims 1 to 4, characterized in that the softening agent A is methyl-bis(tallow-amidoethyl)-2-hydroxyethyl ammonium methosulphate.

8. A process according to any one of Claims 1 to 7, characterized in that the agent B is selected from compounds having the following general formulae: wherein:
R is an optionally polyoxyalkylated C₁-C₄ aliphatic or hydroxyalkoxy radical,
R₁₆ is selected from optionally branched alkyl or alkenyl groups having 8 to 22 carbon atoms, preferably 8 to 10 carbon atoms, optionally substituted by ether, ester or amide groups,
R₁₇ is selected from optionally branched alkyl or alkenyl groups having from 1 to 4 carbon atoms,
R₁₈ is selected from alkyl or alkenyl groups having 8 to 18 carbon atoms, preferably 12 to 16 carbon atoms,
R₁₉ and R₂₀ are selected from hydrogen or a halogen,
Y⁻ is an anion having the same meaning as X⁻ in formula (I), wherein:
R₂₁ is an optionally branched, optionally unsaturated C₈ to C₂₂ aliphatic radical,
R₂₂ is selected from the groups H, alkyl, hydroxyalkyl and C₁-C₄ hydroxyalkoxy,
n is a number from 1 to 6,
m is a number from 1 to 5,
X⁻ is an anion having the same meaning as in formula (I).

9. A process according to any one of Claims 1 to 8, characterized in that the agent B is lauryl dimethylbenzyl ammonium chloride.

10. A process according to any one of Claims 1 to 8, characterized in that the agent B is coco bis(2-hydroxyethyl)methyl ammonium chloride.

11. A process according to any one of Claims 1 to 8, characterized in that the agent B is oleyl bis(2-hydroxyethyl)methyl ammonium chloride.

12. A process according to any one of Claims 1 to 11, characterized in that the solvent C is selected from hydroxylated solvents or mixtures thereof, and more particularly from alcohols, polyols, ethers of polyols and polyethers of polyols.

13. A process according to one of Claims 1 to 12, characterized in that the solvent is selected from isopropanol, isobutanol, n-propanol, 2-methyl-2,4-pentanediol, 1,2-propylene glycol and monopropylene glycol monomethyl ether.

## Patentansprüche (Patentansprüche für folgende(n) Vertragsstaat(en): AT, BE, CH, DE, FR, GB, GR, IT, LI, LU, NL, SE)

1. Mit Wasser verdünnbare, konzentrierte Weichmacher-Zusammensetzung für Textilien, die beim Verdünnen in einem Verhältnis Zusammensetzung:Wasser von 1:2 bis 1:10 eine verdünnte Zusammensetzung mit einer höheren Viskosität als die konzentrierte Zusammensetzung ergibt, dadurch gekennzeichnet, daß sie umfaßt eine Kombination von
a) 10 bis 50 Gew.-% mindestens einer kationischen Weichmacherverbindung A, die ausgewählt wird aus der Gruppe der quaternären Ammoniumsalze, die mindestens zwei C₈-C₂₂-Alkyl- oder -Alkenyl-Ketten enthalten, die gegebenenfalls durch eine Ester-, Äther- oder Amidgruppe unterbrochen sind; der Imidazoliniumsalze; und der Produkte der Umsetzung zwischen Fettsäuren und Polyaminen, ausgewählt aus der Gruppe der Hydroxyalkylalkylendiamine und der Dialkylentriamine, in denen die Alkyl- und Alkylengruppen 1 bis 3 Kohlenstoffatome enthalten,
b) 0,1 bis 10 Gew.-% mindestens einer kationischen Verbindung B, ausgewählt aus der Gruppe der quaternären Ammoniumsalze und der Polyammoniumsalze, die eine einzige C₈-C₂₂-Alkyl- oder -Alkenylkette enthalten,
c) 2 bis 35 Gew.-% mindestens eines organischen Lösungsmittels C,
d) gegebenenfalls Adjuvantien und/oder andere klassische Additive und
e) Wasser zum Auffüllen (Ergänzen),
wobei der Gehalt an dem Lösungsmittel C mehr als 10 Gew.-% beträgt, wenn gleichzeitig der Gehalt an der Verbindung A zwischen 10 und 20 Gew.-% liegt und der Gehalt an der Verbindung B zwischen 0,1 und 5 Gew.-% liegt, und wobei die genannte Zusammensetzung keine nicht-ionischen Agentien enthält.

2. Zusammensetzung nach Anspruch 1, dadurch gekennzeichnet, daß sie 0,1 bis 3 Gew.-% der Verbindung B enthält.

3. Zusammensetzung nach einem der Ansprüche 1 und 2, dadurch gekennzeichnet, daß sie 10 bis 30 Gew.-% der Verbindung C enthält.

4. Zusammensetzung nach einem der Ansprüche 1 bis 3, dadurch gekennzeichnet, daß die Weichmacher-Verbindungen A ausgewählt werden aus den Verbindungen mit den folgenden allgemeinen Formeln: worin
R₁ und R₂, die gleich oder verschieden sein können, ausgewählt werden aus den C₈-C₂₂-Alkyl- oder -Alkenyl-Gruppen, die gegebenenfalls verzweigt und gegebenenfalls durch Äther-, Ester- oder Amidgruppen substituiert sind,
R₃ und R₄, die gleich oder verschieden sein können, ausgewählt werden aus den C₁-C₃-Alkylgruppen, den Benzylgruppen, die gegebenenfalls substituiert sind, oder den Gruppen -(CₙH₂ₙO)ₓH, worin n für die Zahl 2 oder 3 und x für eine Zahl von 1 bis 5 stehen, und
X⁻ steht für ein Quaternisierungsanion;
worin:
R₅ und R₈, die gleich oder verschieden sind, ausgewählt werden aus den C₈-C₂₂-Alkyl- und -Alkenyl-Gruppen, die gegebenenfalls verzweigt sind,
R₆ ausgewählt wird aus den substituierten oder unsubstituierten C₁-C₄-Alkylgruppen,
R₇ ausgewählt wird aus Wasserstoff und den substituierten oder unsubstituierten C₁-C₄-Alkylgruppen, und
X⁻ für ein Anion steht, das die gleiche Bedeutung hat wie in der Formel (I);
worin:
R₉ und R₁₂, die gleich oder verschieden sind, ausgewählt werden aus den gegebenenfalls verzweigten C₈-C₂₂-Alkyl- oder -Alkenyl-Gruppen,
R₁₀ und R₁₁, die gleich oder verschieden sind, ausgewählt werden aus den substituierten oder unsubstituierten C₁-C₄-Alkylgruppen und
X⁻ steht für ein Anion, das die gleiche Bedeutung hat wie in der Formel (I);
worin:
R₁₃ und R₁₅, die gleich oder verschieden sind, ausgewählt werden aus der Gruppe, die durch die gegebenenfalls verzweigten C₈-C₂₂-Alkyl- oder -Alkenylreste gebildet wird,
R₁₄ ausgewählt wird aus der Gruppe, die durch H, die Methyl-, Ethyl- und -(CₙH₂ₙO)ₓH-Reste gebildet wird, worin n für die Zahl 2 oder 3 und x für eine Zahl zwischen 1 und 5 stehen, und
X⁻ für ein Anion steht, das die gleiche Bedeutung wie in der Formel (I) hat.

5. Zusammensetzung nach einem der Ansprüche 1 bis 4, dadurch gekennzeichnet, daß die Weichmacher-Verbindung A das 1-Methyl-1-oleylamidoethyl-2-oleylimidazolinium-methylsulfat ist.

6. Zusammensetzung nach einem der Ansprüche 1 bis 4, dadurch gekennzeichnet, daß die Weichmacher-Verbindung A das Ditalg-2-hydroxypropylmethylammoniumchlorid ist.

7. Zusammensetzung nach einem der Ansprüche 1 bis 4, dadurch gekennzeichnet, daß die Weichmacher-Verbindung A das Methyl-bis(talgamidoethyl)-2-hydroxyethylammonium-methylsulfat ist.

8. Zusammensetzung nach einem der Ansprüche 1 bis 7, dadurch gekennzeichnet, daß die Verbindung B ausgewählt wird aus den Verbindungen der folgenden allgemeinen Formeln: worin:
R für einen gegebenenfalls polyoxyalkylierten aliphatischen oder Hydroxyalkoxy-Rest mit 1 bis 4 Kohlenstoffatomen steht,
R₁₆ ausgewählt wird aus den Alkyl- oder Alkenylgruppen mit 8 bis 22 Kohlenstoffatomen, vorzugsweise 8 bis 10 Kohlenstoffatomen, die gegebenenfalls verzweigt und gegebenenfalls durch Äther-, Ester- oder Amidgruppen substituiert sind,
R₁₇ ausgewählt wird aus den gegebenenfalls verzweigten Alkyl- oder Alkenylgruppen mit 1 bis 4 Kohlenstoffatomen,
R₁₈ ausgewählt wird aus den Alkyl- oder Alkenylgruppen mit 8 bis 18 Kohlenstoffatomen, vorzugsweise 12 bis 16 Kohlenstoffatomen,
R₁₉ und R₂₀ ausgewählt werden aus Wasserstoff oder einem Halogen, und
Y⁻ für ein Anion steht, das die gleiche Bedeutung wie X⁻ in der Formel (I) hat;
worin:
R₂₁ steht für einen gegebenenfalls verzweigten und gegebenenfalls ungesättigten aliphatischen C₈-C₂₂-Rest,
R₂₂ ausgewählt wird aus den Gruppen H, Alkyl, Hydroxyalkyl und Hydroxyalkoxy mit 1 bis 4 Kohlenstoffatomen,
n für eine ganze Zahl von 1 bis 6 steht,
m für eine ganze Zahl von 1 bis 5 steht und
X⁻ für ein Anion steht, das die gleiche Bedeutung wie in der Formel (I) hat.

9. Zusammensetzung nach einem der Ansprüche 1 bis 8, dadurch gekennzeichnet, daß die Verbindung B das Lauryldimethylbenzylammonium-chlorid ist.

10. Zusammensetzung nach einem der Ansprüche 1 bis 8, dadurch gekennzeichnet, daß die Verbindung B das Kokos-bis-(2-hydroxyethyl)methylammonium-chlorid ist.

11. Zusammensetzung nach einem der Ansprüche 1 bis 8, dadurch gekennzeichnet, daß die Verbindung B das Oleyl-bis-(2-hydroxyethyl)methylammonium-chlorid ist.

12. Zusammensetzung nach einem der Ansprüche 1 bis 11, dadurch gekennzeichnet, daß das Lösungsmittel C ausgewählt wird aus den hydroxylierten Lösungsmitteln oder ihren Mischungen und insbesondere aus den Alkoholen, Polyolen, Polyoläthern und Polyolpolyäthern.

13. Zusammensetzung nach einem der Ansprüche 1 bis 12, dadurch gekennzeichnet, daß das Lösungsmittel ausgewählt wird aus der Gruppe Isopropanol, Isobutanol, n-Propanol, Methyl-2-pentan-2,4-diol, 1,2-Propylenglycol und Monomethyläther von Monopropylenglycol.

## Patentansprüche (Patentansprüche für folgende(n) Vertragsstaat(en): ES)

1. Verfahren zur Herstellung einer mit Wasser verdünnbaren, konzentrierten Weichmacher-Zusammensetzung für Textilien, die beim Verdünnen in einem Verhältnis Zusammensetzung:Wasser von 1:2 bis 1:10 eine verdünnte Zusammensetzung mit einer höheren Viskosität als die konzentrierte Zusammensetzung ergibt, dadurch gekennzeichnet, daß es umfaßt die Herstellung einer Kombination von
a) 10 bis 50 Gew.-% mindestens einer kationischen Weichmacherverbindung A, die ausgewählt wird aus der Gruppe der quaternären Ammoniumsalze, die mindestens zwei C₈-C₂₂-Alkyl- oder -Alkenyl-Ketten enthalten, die gegebenenfalls durch eine Ester-, Äther- oder Amidgruppe unterbrochen sind; der Imidazoliniumsalze; und der Produkte der Umsetzung zwischen Fettsäuren und Polyaminen, ausgewählt aus der Gruppe der Hydroxyalkylalkylendiamine und der Dialkylentriamine, in denen die Alkyl- und Alkylengruppen 1 bis 3 Kohlenstoffatome enthalten,
b) 0,1 bis 10 Gew.-% mindestens einer kationischen Verbindung B, ausgewählt aus der Gruppe der quaternären Ammoniumsalze und der Polyammoniumsalze, die eine einzige C₈-C₂₂-Alkyl- oder -Alkenylkette enthalten,
c) 2 bis 35 Gew.-% mindestens eines organischen Lösungsmittels C,
d) gegebenenfalls Adjuvantien und/oder andere klassische Additive und
e) Wasser zum Auffüllen (Ergänzen),
wobei der Gehalt an dem Lösungsmittel C mehr als 10 Gew.-% beträgt, wenn gleichzeitig der Gehalt an der Verbindung A zwischen 10 und 20 Gew.-% liegt und der Gehalt an der Verbindung B zwischen 0,1 und 5 Gew.-% liegt, und wobei die genannte Zusammensetzung keine nicht-ionischen Agentien enthält.

2. Verfahren nach Anspruch 1, dadurch gekennzeichnet, daß die Zusammensetzung 0,1 bis 3 Gew.-% der Verbindung B enthält.

3. Verfahren nach einem der Ansprüche 1 und 2, dadurch gekennzeichnet, daß die Zusammensetzung 10 bis 30 Gew.-% der Verbindung C enthält.

4. Verfahren nach einem der Ansprüche 1 bis 3, dadurch gekennzeichnet, daß die Weichmacher-Verbindungen A ausgewählt werden aus den Verbindungen mit den folgenden allgemeinen Formeln: worin
R₁ und R₂, die gleich oder verschieden sein können, ausgewählt werden aus den C₈-C₂₂-Alkyl- oder -Alkenyl-Gruppen, die gegebenenfalls verzweigt und gegebenenfalls durch Äther-, Ester- oder Amidgruppen substituiert sind,
R₃ und R₄, die gleich oder verschieden sein können, ausgewählt werden aus den C₁-C₃-Alkylgruppen, den Benzylgruppen, die gegebenenfalls substituiert sind, oder den Gruppen -(CₙH₂ₙO)ₓH, worin n für die Zahl 2 oder 3 und x für eine Zahl von 1 bis 5 stehen, und
X⁻ steht für ein Quaternisierungsanion;
worin:
R₅ und R₈, die gleich oder verschieden sind, ausgewählt werden aus den C₈-C₂₂-Alkyl- und -Alkenyl-Gruppen, die gegebenenfalls verzweigt sind,
R₆ ausgewählt wird aus den substituierten oder unsubstituierten C₁-C₄-Alkylgruppen,
R₇ ausgewählt wird aus Wasserstoff und den substituierten oder unsubstituierten C₁-C₄-Alkylgruppen, und
X⁻ für ein Anion steht, das die gleiche Bedeutung hat wie in der Formel (I);
worin:
R₉ und R₁₂, die gleich oder verschieden sind, ausgewählt werden aus den gegebenenfalls verzweigten C₈-C₂₂-Alkyl- oder -Alkenyl-Gruppen,
R₁₀ und R₁₁, die gleich oder verschieden sind, ausgewählt werden aus den substituierten oder unsubstituierten C₁-C₄-Alkylgruppen und
X⁻ steht für ein Anion, das die gleiche Bedeutung hat wie in der Formel (I);
worin:
R₁₃ und R₁₅, die gleich oder verschieden sind, ausgewählt werden aus der Gruppe, die durch die gegebenenfalls verzweigten C₈-C₂₂-Alkyl- oder Alkenylreste gebildet wird,
R₁₄ ausgewählt wird aus der Gruppe, die durch H, die Methyl-, Ethyl- und -(CₙH₂ₙO)ₓH-Reste gebildet wird, worin n für die Zahl 2 oder 3 und x für eine Zahl zwischen 1 und 5 stehen, und
X⁻ für ein Anion steht, das die gleiche Bedeutung wie in der Formel (I) hat.

5. Verfahren nach einem der Ansprüche 1 bis 4, dadurch gekennzeichnet, daß die Weichmacher-Verbindung A das 1-Methyl-1-oleylamidoethyl-2-oleylimidazolinium-methylsulfat ist.

6. Verfahren nach einem der Ansprüche 1 bis 4, dadurch gekennzeichnet, daß die Weichmacher-Verbindung A das Ditalg-2-hydroxypropylmethylammoniumchlorid ist.

7. Verfahren nach einem der Ansprüche 1 bis 4, dadurch gekennzeichnet, daß die Weichmacher-Verbindung A das Methyl-bis(talgamidoethyl)-2-hydroxyethylammonium-methylsulfat ist.

8. Verfahren nach einem der Ansprüche 1 bis 7, dadurch gekennzeichnet, daß die Verbindung B ausgewählt wird aus den Verbindungen der folgenden allgemeinen Formeln: worin:
R für einen gegebenenfalls polyoxyalkylierten aliphatischen oder Hydroxyalkoxy-Rest mit 1 bis 4 Kohlenstoffatomen steht,
R₁₆ ausgewählt wird aus den Alkyl- oder Alkenylgruppen mit 8 bis 22 Kohlenstoffatomen, vorzugsweise 8 bis 10 Kohlenstoffatomen, die gegebenenfalls verzweigt und gegebenenfalls durch Äther-, Ester- oder Amidgruppen substituiert sind,
R₁₇ ausgewählt wird aus den gegebenenfalls verzweigten Alkyl- oder Alkenylgruppen mit 1 bis 4 Kohlenstoffatomen,
R₁₈ ausgewählt wird aus den Alkyl- oder Alkenylgruppen mit 8 bis 18 Kohlenstoffatomen, vorzugsweise 12 bis 16 Kohlenstoffatomen,
R₁₉ und R₂₀ ausgewählt werden aus Wasserstoff oder einem Halogen, und
Y⁻ für ein Anion steht, das die gleiche Bedeutung wie X⁻ in der Formel (I) hat;
worin:
R₂₁ steht für einen gegebenenfalls verzweigten und gegebenenfalls ungesättigten aliphatischen C₈-C₂₂-Rest,
R₂₂ ausgewählt wird aus den Gruppen H, Alkyl, Hydroxyalkyl und Hydroxyalkoxy mit 1 bis 4 Kohlenstoffatomen,
n für eine ganze Zahl von 1 bis 6 steht,
m für eine ganze Zahl von 1 bis 5 steht und
X⁻ für ein Anion steht, das die gleiche Bedeutung wie in der Formel (I) hat.

9. Verfahren nach einem der Ansprüche 1 bis 8, dadurch gekennzeichnet, daß die Verbindung B das Lauryldimethylbenzylammonium-chlorid ist.

10. Verfahren nach einem der Ansprüche 1 bis 8, dadurch gekennzeichnet, daß die Verbindung B das Kokos-bis-(2-hydroxyethyl)methylammonium-chlorid ist.

11. Verfahren nach einem der Ansprüche 1 bis 8, dadurch gekennzeichnet, daß die Verbindung B das Oleyl-bis-(2-hydroxyethyl)methylammonium-chlorid ist.

12. Verfahren nach einem der Ansprüche 1 bis 11, dadurch gekennzeichnet, daß das Lösungsmittel C ausgewählt wird aus den hydroxylierten Lösungsmitteln oder ihren Mischungen und insbesondere aus den Alkoholen, Polyolen, Polyoläthern und Polyolpolyäthern.

13. Verfahren nach einem der Ansprüche 1 bis 12, dadurch gekennzeichnet, daß das Lösungsmittel ausgewählt wird aus der Gruppe Isopropanol, Isobutanol, n-Propanol, Methyl-2-pentan-2,4-diol, 1,2-Propylenglycol und Monomethyläther von Monopropylenglycol.
